# EUROPÄISCHE PATENTSCHRIFT

(11) **EP 1 880 057 B1**
(45) Veröffentlichungstag und Bekanntmachung des Hinweises auf die Patenterteilung: **25.07.2012**
(21) Anmeldenummer: 06753518.7
(22) Anmeldetag: 09.05.2006
(51) Int. Cl.: E01C 19/48

(54) **FERTIGER ZUM BODENSEITIGEN EINBAU VON SCHICHTEN FÜR STRASSEN OD.DGL.**
FINISHER FOR THE GROUNDLAYING OF SURFACES FOR ROADS OR SIMLAR
FINISSEUSE SERVANT À LA MISE EN PLACE, CÔTÉ SOL, DE COUCHES POUR CHAUSSÉES OU ANALOGUES

(30) Priorität: 10.05.2005 DE 102005022266
(43) Veröffentlichungstag der Anmeldung: 23.01.2008
(73) Patentinhaber: ABG Allgemeine Baumaschinen-Gesellschaft mbH, 31785 Hameln (DE)
(72) Erfinder: LOSSOW, Ludwig, Thomas, 31789 Hameln (DE)
(74) Vertreter: Henseler, Daniela
(86) Internationale Anmeldenummer: PCT/EP2006/004301
(87) Internationale Veröffentlichungsnummer: WO 2006/119954

(56) Entgegenhaltungen:
- EP-A- 1 179 636
- DE-A1- 19 647 150

## Beschreibung

Die Erfindung betrifft einen Fertiger zum bodenseitigen Einbau von Schichten für Straßen od.dgl. nach dem Oberbegriff des Anspruchs 1.

Aus EP 1 179 636 A1 ist bekannt ein Straßenfertiger mit einem Chassis, an dem seitliche Holme einer Einbaubohle angelenkt sind. Die Holme sind an über Stelltriebe höhenverstellbaren Zugpunkten in je einer Führung am Chassis abgestützt. Der Stellantrieb für den Zugpunkt entlang der Führung ist ein sog. Nivellier-Hydraulikzylinder, der am Chassis abgestützt ist. Dem Stellantrieb kann ein Stellwegerfassungssystem zugeordnet sein, dass an eine programmierbare Steuer- oder Regelungsvorrichtung angeschlossen ist. Diese verfügt über einen einstellbaren Programmierteil. Am Chassis kann ein Neigungserfassungssystem für die relative Neigung des Straßenfertigers oder dessen Chassis angebracht und mit der Steuervorrichtung verbunden sein. Auch ein Erfassungssystem für die Einbauarbeitsgeschwindigkeit kann an die Steuervorrichtung angeschlossen sein. Ferner sind am Chassis Hubzylinder angeschlossen, die an den Holmen angreifen, um die Einbaubohle auszuheben oder abzusenken oder in einer Schwimmstellung zu halten. Verstellungen der Zugpunkte und/oder des Anstellwinkels der Einbaubohle werden nicht nur anhand programmierter oder vorgegebener Soll-Werte ausgeführt, sondern in einem geschlossenen Regelkreis in Abhängigkeit von Regelparametern, wie der Einbaufahrgeschwindigkeit, der Mischguttemperatur bzw. -konsistenz, der Tamper-Drehzahl, und/oder der Vibrationsfrequenz, weil diese Parameter Einfluss darauf haben, wie die Einbaubohle zu verstellen ist, um das gewünschte Profil bzw. die gewünschte Deckenstruktur ohne oder ggf. auch mit Zuhilfenahme externer Referenzen oder Leitsysteme einzubauen

Bei derartigen Fertigem ist es bekannt, den Anstellwinkel der schwimmenden Einbaubohle und damit das Einbauhöhenmaß durch Verstellung des Zugpunktes von Zugarmen für die Einbaubohle auf einen gewünschten Wert einzuregeln, wobei für jede Seite des Fertigers ein eigenständiger Zugpunktverstellungsregler zur Einstellung des Zugpunktes vorgesehen ist und die Einbaubohlenhöhe in Bezug auf eine Referenzlinie gemessen und die Zugpunkthöhe bezüglich der Abweichung der Einbaubohlenhöhe von einem Sollwert geregelt wird. Diese beiden Zugpunktverstellungsregler arbeiten dabei unabhängig voneinander. Hierbei werden taktweise kurze Impulse an den Stellausgängen der Zugpunktverstellungsregler abgegeben, die dazu genutzt werden, um über eine geeignete Ventilhydraulik die Stellzylinder im Hub zu verstellen. Bei zunehmender Abweichung wird mit längeren Impulsen gegengesteuert, um die Einbaubohle auf der gewünschten Höhenlage zu halten.

Allerdings ist bei der Verstellung des zum Beispiel linken Zugpunktes dem Regler der linken Seite nicht bekannt, welche Position der rechte Zugpunkt hält oder welche Bewegung dieser ausführt, und umgekehrt.

Es besteht zudem keine direkte Information über eine distanzmäßige Zugpunkthöhenänderung (etwa in mm) nach einem erfolgten Stellsignal, und es besteht keine feste Beziehung zwischen Stellsignallänge und Stellzylinder-Längenänderung.

So können sich zu kleine oder zu große Hubbewegungen aufgrund des Verschleißes oder der Alterung von Hydraulikventilen der zur Betätigung der Stellzylinder verwendeten Hydraulikanlage oder aufgrund der Einwirkung von äußeren Kräften ergeben. Ständige Auf- und Abbewegungen können sich ergeben, wenn die Empfindlichkeit der Zugpunktverstellungsregler zu hoch eingestellt ist.

Aufgabe der Erfindung ist es, einen Fertiger nach dem Oberbegriff des Anspruchs 1 zu schaffen, der das automatisierte Herstellen von Decken in guter Qualität erlaubt.

Diese Aufgabe wird entsprechend den Merkmalen des Anspruchs 1 gelöst.

Dementsprechend sind Weg-Sensoren zum Messen der Verstellbewegungen der Stellzylinder vorgesehen, die mit einer die Verstellsignale der Zugpunktverstellungsregler auswertenden Regeleinheit gekoppelt sind, die die Verstellbewegungen als Stellwerte erfaßt und mit einem in der Regeleinheit abspeicherbaren Soll-Stellwerte-Bereich für Verstellbewegungen vergleicht und erfaßte Stellwerte außerhalb des Soll-Stellwerte-Bereichs auf Werte im Soll-Stellwerte-Bereich korrigiert. Die Verstellbewegungen werden also auf Plausibilität überwacht und korrigiert, so dass Fehleinstellungen der Zugpunkte der Stellzylinder für die Einbaubohle ausgeschaltet sind.

Die Regeleinheit greift dann ein, wenn auf ein Stellsignal eines Zugpunktverstellungsreglers eine zu kleine oder zu große Hubbewegung des Stellzylinders erfolgt, etwa weil Hydraulikventile in dem den jeweiligen Stellzylinder enthaltenden Hydraulikkreis des Fertigers durch Verschleiß oder Alterung nicht mehr oder nicht ausreichend reagieren oder wenn äußere Kräfte auf die Stellzylinder wirken. Letzteres kann beispielsweise bei stark unterschiedlichen Zugpunktstellungen rechts und links auftreten. Wenn sich beispielsweise praktisch kein Verstellweg aufgrund von Stellimpulsen ergibt, kann deren Breite durch den separaten Regler vergrößert werden.

Die Regeleinheit greift auch dann ein, wenn einer der Zugpunktverstellungsregler eine ständige Auf- und Abwärtsbewegung, d.h. ein schwingendes Zugpunktverhalten ansteuert, etwa wenn die Empfindlichkeit der Zugpunktverstellungsregler zu hoch eingestellt ist.

Die Regeleinheit greift ferner dann ein, wenn die Zugpunkthöhe rechts und links stark unterschiedlich eingestellt ist, so daß die Einbaubohle übermäßig stark verwunden wird und dadurch beschädigt werden kann.

Zu große manuelle Zugpunktübersteuerungen können von der Regeleinheit erkannt und korrigiert werden.

Da das Stellverhalten der Zugpunktverstellungsregler für einen begrenzten Geschwindigkeitsbereich korrekt ist, so daß bei Abweichung hiervon auch das Stellverhalten angepaßt werden müßte, ist es zweckmäßig, wenn die Regeleinheit zusätzlich die Einbaugeschwindigkeit auswertet und bei Abweichung von einem vorgesehenen Bereich hierfür nach oben bzw. unten die Verstellung entsprechend beschleunigt oder verlangsamt.

Insbesondere kann die Regeleinheit auch die beiden Zugpunktverstellungsregler beinhalten, d.h. deren Funktion mit erfüllen. Dementsprechend kann über die Regeleinheit ein voreingestelltes Profil einer Wegstrecke unter Einbau des Einbaumaterials abgefahren werden.

Die Regeleinheit kann neben den Stellsignalen der Zugpunktverstellungsregler auch mit deren Soll- und Istwerten versorgt werden, und zwar unabhängig davon, ob die Zugpunktverstellungsregler in die Regeleinheit integriert sind oder nicht.

Mittels der Reglereinheit kann gegebenenfalls auch auf andere Maschinenfunktionen korrigierend eingegriffen werden, wenn diese das Einbauergebnis negativ beeinflussen. So ist es bei Fertigern bekannt, Bohlentransportzylinder zu verwenden, mit denen die Einbaubohle zum Transport des Fertigers etwa mittels Tieflader angehoben und in dieser Stellung während des Transports gehalten wird. Die Bohlentransportzylinder befinden sich beim Einbau üblicherweise in Schwimmstellung, d.h. daß von ihnen keine Kraft auf die Einbaubohle ausgeübt wird. Hierbei ist es aber auch bekannt, über die Bohlentransportzylinder und/oder Bohlenbelastungszylinder zusätzlich den Einbau zu beeinflussen, indem hierdurch eine Bohlenteilentlastung, Bohlenbelastung oder Bohlenarretierung vorgenommen wird. Letztere Größen lassen sich durch die Regeleinheit zur Erzielung eines optimalen Einbauergebnisses beeinflussen. Gegebenenfalls vorhandene Bohlentransport-/belastungszylinder können dabei zusätzlich durch die Regeleinheit entsprechend ansteuerbar sein.

Weitere Ausgestaltungen der Erfindung sind der nachfolgenden Beschreibung und den Unteransprüchen zu entnehmen.

Die Erfindung wird nachstehend anhand eines in den beigefügten Abbildungen dargestellten Ausführungsbeispiels näher erläutert.
Fig. 1 zeigt schematisch und ausschnittweise einen Fertiger zum bodenseitigen Einbau von Schichten für Straßen od.dgl.
Fig. 2 zeigt ein Schema betreffend die Funktion einer Regeleinheit für einen Fertiger zum bodenseitigen Einbau von Schichten für Straßen od.dgl.

Der schematisch dargestellte Fertiger umfaßt ein Fahrgestell 1 mit einem Fahrwerk 2, hier als Raupenfahrwerk dargestellt (stattdessen kann auch ein Radfahrwerk vorgesehen sein), wobei das Fahrwerk 1 vorderseitig einen - nicht dargestellten - Kübel zur Aufnahme von Einbaumaterial, z.B. Mischgut wie Asphalt, und rückseitig eine Verteilerschnecke 3 zum Verteilen von durch das Fahrwerk hindurch mittels eines nicht dargestellten Förderers geförderten Einbaumaterial 4 aufweist.

Am Fahrgestell 1 ist eine schwimmende Einbaubohle 5 zum schwimmenden Einbau von Einbaumaterial 4 über jeweils einen Zugarm 6 rechts und links vom Fahrgestell 1 angelenkt. Die Einbaubohle 5 befindet sich in Einbaurichtung hinter dem Bereich der Verteilerschnecke 3 und kann eine Basisbohle sowie bezüglich dieser seitlich und unabhängig voneinander ausfahrbare Ausfahrbohlen und/oder angestückelte Bohlenverbreiterungsteile umfassen. Die Basisbohle ist üblicherweise mittig geteilt, wobei die beiden Hälften der Basisbohle zur Einstellung eines Dachprofils über eine entsprechende Stelleinrichtung quer zur Einbaurichtung gegeneinander neigbar sind.

Jeder Zugarm 6 ist an seinem vorderen Ende am Fahrgestell 1 schwenkbar angelenkt, wobei der Anlenkpunkt gegenüber dem Fahrgestell 1 höhenverstellbar ist. Dies wird beispielsweise dadurch bewirkt, daß der Zugarm 6 an seinem vorderen Ende gegabelt ist, mit seinem gegabelten Ende ein als Führung dienendes Flacheisen 7 umgreift und sich über einen Lagerring eines in dem gegabelten Ende angeordneten, Zugkräfte aufnehmenden Lagers 8a an dem Flacheisen 7 abstützt, während ein Stellzylinder 8 an dem gegabelten Ende angreift und zum Zweck der Einbaustärkenveränderung bzw. Nivellierung der Höhe des Anlenkpunktes gegenüber dem Fahrgestell 1 bestimmt ist, wodurch auch ein positiv einzustellender Anstellwinkel der Einbaubohle 5 gegenüber der Oberfläche des von der Einbaubohle 5 verlegten Einbaumaterials 4 beeinflußt wird.

Bohlentransportzylinder 10 dienen zum Anheben der Einbaubohle 5 in Transportstellung. Diese befinden sich im Einbaufall, abgesehen von dem eingangs geschilderten Fall beim Wiederanfahren des Fertigers, im allgemeinen in Schwimmstellung.

Beim Einbau können die Bohlentransportzylinder 10 zur Bohlenteilentlastung verwendet werden, indem sie einen Teil des Gewichts der Einbaubohle 5 auf das Fahrgestell 1 übertragen. Beim Einbau von wenig tragfähigem Mischgut als Einbaumaterial 4 wird durch Bohlenarretierung über die Bohlentransportzylinder 10 ein Absinken der Einbaubohle 5 während eines Stillstands des Fertigers bewirkt. Durch kolbenseitiges Sperren und/oder zusätzliche Druckbelastung der Bohlentransportzylinder 10 können diese ferner ein Aufsteigen der Einbaubohle 5 beim Wiederanfahren verhindern.

Zur Verstellung der Stellzylinder 8 ist für jeden von diesen ein Zugpunktverstellungsregler 11a bzw. 11b vorgesehen. Letztere verwenden als Istwerte Signale eines zugehörigen rechten bzw. linken Einbauhöhensensors 12, während als Sollwert ein Einbauhöhenmaß abhängig vom Profil der einzubauenden Wegstrecke vorgegeben wird. Die Einbauhöhensensoren 12 messen im allgemeinen nicht die Einbauhöhe, sondern die Höhe der Einbaubohle 5 gegenüber einer Referenzlinie, etwa dem Untergrund 9 oder einem Spanndraht od.dgl. Die Zugpunktverstellungsregler 11a, 11b erzeugen Stellsignale einer bestimmten Breite, um die Zugpunkte der Zugarme 6 auf- bzw. abwärts zu bewegen und damit die Aufschwimmhöhe der Einbaubohle 5 einzustellen. Hierzu werden entsprechende Hydraulikventile 13 von zwei entsprechenden Hydraulikkreisen des Fertigers angesteuert.

Die beiden Zugpunktverstellungsregler 11a, 11b sind mit einer Regeleinheit 14 gekoppelt oder in diese integriert. Der Regeleinheit 14 werden Einbauparameter etwa über einen zentralen Rechner 15 im Fahrerstand des Fertigers od.dgl. eingegeben, gegebenenfalls werden auch fertigerspezifische Parameter eingegeben oder sind automatisch eingebbar.

Die beiden Stellzylinder 8 sind jeweils mit Wegsensoren 16 versehen, um die Verstellbewegungen der Stellzylinder 8 bzw. deren Zugpunktposition zu überwachen. Die Signale der Wegsensoren 16 werden - wie bereits vorstehend beschrieben - von der Regeleinheit 14 hinsichtlich Plausibilität überwacht, wobei gegebenenfalls die Stellsignalbreite der Zugpunktverstellungsregler 11a, 11 b bzw. deren Regelempfindlichkeit verstellt wird.

Die Verstellbewegungen, die die Weg-Sensoren 16 messen, werden von der Regeleinheit 14 als Stellwerte erfaßt und mit einem in der Regeleinheit 14 abspeicherbaren Soll-Stellwerte-Bereich für Verstellbewegungen verglichen und erfaßte Stellwerte außerhalb des Soll-Stellwerte-Bereichs auf Werte im Soll-Stellwerte-Bereich korrigiert.

Außerdem können von der Regeleinheit 14 in diesem Zusammenhang Signale von ergänzenden Sensoren beispielsweise von einem Sensor 17 zur Erfassung der Fertigerfahrgeschwindigkeit und von Sensoren 18 zur Erfassung der von den Bohlentransportzylindern 10 auf die Einbaubohle 5 ausgeübten Kraft bzw. der Arretierung/Nichtarretierung der Einbaubohle 5 empfangen und verarbeitet werden.

Zweckmäßigerweise ist die Regeleinheit 14 wie in Fig. 2 dargestellt zwischen die Zugpunktverstellungsregler 11 a, 11b und die Hydraulikventile 13 geschaltet, wobei die von den Zugpunktverstellungsreglern 11 a, 11b kommenden Signale durch die Regeleinheit 14 gegebenenfalls korrigiert an die Hydraulikventile 13 weitergeleitet werden. Hierdurch ergibt sich ein einfacher Aufbau, insbesondere sind bekannte Zugpunktverstellungsregler 11a, 11b unverändert, insbesondere ohne Schnittstelle zur Regeleinheit 14, verwendbar. Gegebenenfalls sind Zugpunktverstellungsregler 11a, 11 b vorgesehen, die eine Schnittstelle zur Kommunikation mit und insbesondere zum Empfang von Korrekturinformationen von der Regeleinheit 14 aufweisen und dementsprechend die Ansteuerung der Hydraulikventile 13 verändern.

Ferner kann es vorgesehen sein, daß die Regeleinheit 14 eine insbesondere optische und/oder akustische Zylinderendlagewarnung an das Bedienpersonal veranlaßt oder abgibt, wenn sich einer der Stellzylinder 8 oder der gegebenenfalls vorhandenen Bohlentransport-/belastungszylinder in einer mechanischen Endlage befindet oder näher als ein einstellbarer Schwellenwert an diese herankommt.

## Patentansprüche

1. Fertiger zum bodenseitigen Einbau von Schichten für Strassen oder dgl., mit einem Fahrgestell (1) und einer über Zugarme (6) daran angelenkten, nachgezogenen, schwimmenden Einbaubohle (5), deren Anstellwinkel gegenüber dem Untergrund über einen an jeder der beiden Seiten des Fahrgestells (1) angeordneten Stellzylinder (8) zur Verstellung des Zugpunktes der Zugarme (6) einstellbar ist, wobei für jede Seite ein Zugpunktverstellungsregler (11a, 11 b) zur Einstellung des Zugpunktes entsprechend einem vorgesehenen Einbauhöhenmaß der Einbaubohle (5) vorgesehen ist und Weg-Sensoren (16) zum Messen der Verstellbewegungen der Stellzylinder (8) vorgesehen sind, die mit einer die Verstellsignale der Zugpunktverstellungsregler (11 a, 11 b) auswertenden Regeleinheit (14) gekoppelt sind, die die Verstellbewegungen als Stellwerte erfaßt und mit einem in der Regeleinheit (14) abspeicherbaren Soll-Stellwerte-Bereich für Verstellbewegungen vergleicht, und erfasste Stellwerte außerhalb des Soll-Stellwerte-Bereichs auf Werte im Soll-Stellwerte-Bereich korrigiert, **dadurch gekennzeichnet, daß** die Regeleinheit (14) Fehleinstellungen der Zugpunkte der Stellzylinder (8) durch eine Überwachung der Verstellbewegungen auf Plausibilität korrigiert.

2. Fertiger nach Anspruch 1, **dadurch gekennzeichnet, daß** mittels der Regeleinheit (14) die Stellsignalbreite der Zugpunktverstellungsregler (11a, 11 b) verstellbar ist.

3. Fertiger nach Anspruch 1 oder 2, **dadurch gekennzeichnet, daß** mittels der Regeleinheit (14) eine hin und her schwingende Zugpunktverstellung der Zugpunktverstellungsregler (11a, 11b) ausschaltbar ist.

4. Fertiger nach einem der Ansprüche 1 bis 3, **dadurch gekennzeichnet, daß** mittels der Regeleinheit (14) der Zugpunkthöhenunterschied zwischen rechter und linker Seite auf einen vorbestimmten Bereich regelbar ist.

5. Fertiger nach einem der Ansprüche 1 bis 4, **dadurch gekennzeichnet, daß** mittels der Regeleinheit (14) die Stellsignalbreite der Zugpunktverstellungsregler entsprechend der Fahrgeschwindigkeit des Fertigers verstellbar ist.

6. Fertiger nach einem der Ansprüche 1 bis 5, **dadurch gekennzeichnet, dass** mittels der Regeleinheit (14) auf die Einbaubohle (5) durch Bohlentransportzylinder (10), mit denen die Einbaubohle (5) am Fahrgestell (1) angelenkt ist, ausgeübte Kräfte verstellbar sind.

7. Fertiger nach einem der Ansprüche 1 bis 6, **dadurch gekennzeichnet, daß** die Zugpunktverstellungsregler (11 a, 11 b) in die Regeleinheit (14) integriert sind.

8. Fertiger nach einem der Ansprüche 1 bis 7, **dadurch gekennzeichnet, dass** Bohlentransportzylinder (10) vorgesehen sind, deren Bewegungen durch die Regeleinheit (14) überwacht und gegebenenfalls korrigiert werden.

9. Fertiger nach einem der Ansprüche 1 bis 8, **dadurch gekennzeichnet, daß** die Regeleinheit (14) zum Veranlassen einer Zylinderendlagewarnung ausgestaltet ist.

## Claims

1. Paver for the paving of ground courses for roads or the like, comprising a chassis (1) and a trailed floating screed (5) which is articulated on the latter via tow arms (6) and of which the angle of attack relative to the ground can be adjusted via an actuating cylinder (8), arranged on each of the two sides of the chassis (1), for displacing the tow point of the tow arms (6), a tow-point displacement controller (11a, 11b) for setting the tow point corresponding to an intended paving height dimension of the screed (5) being provided for each side, and displacement sensors (16) for measuring the displacement movements of the actuating cylinders (8) are provided and are coupled to a control unit (14) which evaluates the displacement signals of the tow-point displacement controllers (11a, 11b) and which detects the displacement movements as actuating values and compares them with a setpoint actuating value range, which can be stored in the control unit (14), for displacement movements, and corrects detected actuating values outside the setpoint actuating value range to values within the setpoint actuating value range, **characterized in that** the control unit (14) corrects incorrect settings of the tow points of the actuating cylinder (8) by monitoring the displacement movements for plausibility.

2. Paver according to Claim 1, **characterized in that** the control unit (14) can adjust the actuating signal width of the tow-point displacement controllers (11a, 11b).

3. Paver according to Claim 1 or 2, **characterized in that** the control unit (14) can deactivate an oscillating tow-point displacement of the tow-point displacement controllers (11a, 11b).

4. Paver according to one of Claims 1 to 3, **characterized in that** the control unit (14) can control the tow-point height difference between the right and left side over a predetermined range.

5. Paver according to one of Claims 1 to 4, **characterized in that** the control unit (14) can adjust the actuating signal width of the tow-point displacement controllers corresponding to the speed of travel of the paver.

6. Paver according to one of Claims 1 to 5, **characterized in that** the control unit (14) can adjust forces exerted on the screed (5) by screed-transporting cylinders (10) by means of which the screed (5) is articulated on the chassis (1).

7. Paver according to one of Claims 1 to 6, **characterized in that** the tow-point displacement controllers (11a, 11b) are integrated into the control unit (14).

8. Paver according to one of Claims 1 to 7, **characterized in that** screed-transporting cylinders (10) whose movements are monitored, and if appropriate corrected, by the control unit (14) are provided.

9. Paver according to one of Claims 1 to 8, **characterized in that** the control unit (14) is designed to trigger a cylinder end-position alert.

## Revendications

1. Finisseuse utilisée pour la mise en place, côté sol, de couches pour chaussées ou analogues, comprenant un châssis (1) et une plaque épandeuse (5) oscillante, tirée par des bras (6) de traction auxquels elle est articulée, dont l'angle de réglage par rapport au sous-sol est réglable via un cylindre (8) de réglage disposé sur chacun des deux côtés du châssis (1), en vue de régler le point de traction des bras de traction (6), un régulateur (11a, 11b) de déplacement du point de traction destiné au réglage du point de traction correspondant à une hauteur d'insertion prédéterminée de la plaque épandeuse (5) étant prévu de chaque côté et des détecteurs (16) de parcours pour la mesure des mouvements de déplacement des cylindres (8) de réglage étant prévus, lesquels sont accouplés avec une unité (14) de régulation évaluant les signaux de déplacement des régulateurs (11a, 11 b) de déplacement du point de traction, ladite unité de régulation détectant les mouvements de déplacement en tant que valeurs de réglage, et les comparant avec un domaine de valeurs de réglage de consigne mémorisables dans l'unité (14) de régulation, et corrigeant les valeurs de réglage détectées s'écartant du domaine de valeurs de réglage de consigne pour les ramener à des valeurs situées dans ce domaine, **caractérisée en ce que** l'unité (14) de régulation corrige les erreurs de réglage des points de traction des cylindres (8) de réglage en surveillant la plausibilité des mouvements de déplacement.

2. Finisseuse selon la revendication 1 **caractérisée en ce que** la largeur des signaux de réglage des régulateurs (11 a, 11 b) de déplacement du point de traction peut être réglée à l'aide de l'unité (14) de régulation.

3. Finisseuse selon les revendications 1 ou 2 **caractérisée en ce qu'**un déplacement oscillant du point de traction des régulateurs (11a, 11 b) de déplacement du point de traction peut être arrêté à l'aide de l'unité (14) de régulation.

4. Finisseuse selon l'une des revendications 1 à 3 **caractérisée en ce que** la différence de hauteur du point de traction entre le côté droit et le côté gauche peut être réglée dans un domaine prédéfini à l'aide de l'unité (14) de régulation.

5. Finisseuse selon l'une des revendications 1 à 4 **caractérisée en ce que** la largeur des signaux de réglage des régulateurs de déplacement du point de traction peut être réglée en correspondance avec la vitesse de déplacement de la finisseuse à l'aide de l'unité (14) de régulation.

6. Finisseuse selon l'une des revendications 1 à 5 **caractérisée en ce que** les forces s'exerçant sur la plaque épandeuse (5) via des cylindres (10) de transport de la plaque avec lesquels la plaque épandeuse (5) est articulée au châssis (1), peuvent être réglées à l'aide de l'unité (14) de régulation.

7. Finisseuse selon l'une des revendications 1 à 6 **caractérisée en ce que** les régulateurs (11a, 11b) de déplacement du point de traction sont intégrés dans l'unité (14) de régulation.

8. Finisseuse selon l'une des revendications 1 à 7 **caractérisée en ce que** des cylindres (10) de transport de la plaque dont les mouvements sont surveillés et corrigés le cas échéant par l'unité (14) de régulation, sont prévus.

9. Finisseuse selon l'une des revendications 1 à 8 **caractérisée en ce que** l'unité (14) de régulation est conçue pour émettre un avertissement de position finale des cylindres.
